# EUROPÄISCHE PATENTSCHRIFT

(11) **EP 0 912 296 B1**
(45) Veröffentlichungstag und Bekanntmachung des Hinweises auf die Patenterteilung: **02.04.2003**
(21) Anmeldenummer: 97934414.0
(22) Anmeldetag: 11.07.1997
(51) Int. Cl.: B24D 15/06

(54) **VORRICHTUNG ZUM SCHÄRFEN VON SCHNEIDEN**
DEVICE FOR SHARPENING BLADES
DISPOSITIF A AIGUISER DES LAMES

(30) Priorität: 11.07.1996 DE 19627813
(43) Veröffentlichungstag der Anmeldung: 06.05.1999
(73) Patentinhaber: Plankenhorn, Wolfgang, 72224 Ebhausen (DE)
(72) Erfinder: Plankenhorn, Wolfgang, 72224 Ebhausen (DE)
(74) Vertreter: Schuster, Gregor, Dipl.-Ing.
(86) Internationale Anmeldenummer: DE9701467
(87) Internationale Veröffentlichungsnummer: WO98002280

(56) Entgegenhaltungen:
- CH-A- 463 995
- US-A- 4 731 957
- US-A- 5 377 563

## Beschreibung

### Stand der Technik

Die Erfindung geht aus von einer Vorrichtung zum Schärfen von Schneiden an Messern, Scheren und dergleichen nach der Gattung des Hauptanspruchs. Das Schärfen von Messern oder dergleichen unter Einsatz von Hartmetall ist seit langem bekannt. Statt Hartmetall wird auch Keramikmaterial verwendet, was eine ähnliche Härte wie Hartmetall aufweist, jedoch spröder ist. Da Sinterwerkstoffe, wie Hartmetall oder Keramik, sehr teuer sind, kommen nur verhältnismäßig kleine Schneidplatten aus Sinterwerkstoff in Schärfvorrichtungen zum Einsatz, die in einer Haltevorrichtung festgespannt werden müssen. Schneidplatten aus Sinterwerkstoffen werden als Einsatz für Fräswerkzeuge, Drehmeißel und dergleichen in großen Stückzahlen hergestellt. Das Schärfen von Schneiden an Schneidgeräten wie Messern, Scheren, Sensen usw. wird bislang mit Wetzstäben oder durch Einrichtungen (EP O 431 273), die einen keilförmigen Spalt aufweisen an dem mehrere abgerundete Schleifelemente angeordnet sind, ausgeführt. Bei letzteren wird die zu schärfende Schneide in den keilförmigen Spalt eingesetzt und in Schneidenrichtung an den Schleifelementen entlang geführt. Ein solches "Messerschärfgerät" ist meist nur für einen begrenzten Größenbereich von Messern oder Schneidgeräten einsetzbar. Außerdem ist die je nach Schneidenart unterschiedliche Anschrägung der Schneide bei solchen Messerschärfgeräten festgelegt und nicht änderbar.

Außerdem ist ein Messerschärfer bekannt (DE G 93 06 427.6) bei dem ein Hartmetallwerkzeug an einen Kunststoff-Handgriff angespritzt ist. Zwischen Hartmetallwerkzeug und Handgriff ist ein umlaufender Wulst vorgesehen, der die Verletzungsgefahr verringern soll. Nachteilig an diesem Messerschärfer ist, daß das Hartmetallwerkzeug unlösbar mit dem Handgriff verbunden ist. Außerdem führt die Geometrie des Hartmetallwerkzeugs zu einer verkrampften Arbeitshaltung.

Die erfindungsgemäße Vorrichtung zum Schärfen von Schneiden mit den Merkmalen des Hauptanspruchs hat dem gegenüber den Vorteil, daß eine in Serie hergestellte und deshalb preisgünstige Hartmetall-Schneidplatte als Hartmetallwerkzeug verwendet wird und daß diese Hartmetall-Schneidplatte in einer entsprechenden, einen Handgriff aufweisenden Werkzeugaufnahme austauschbar befestigt ist, so daß eine stumpfe Hartmetallschneidplatte leicht auswechselbar ist und unterschiedlichste Schneiden mit einem Werkzeug geschärft werden können. Außerdem kann durch die Wahl der Schneidplatte, die Arbeitshaltung günstig beeinflußt werden. Der Längsschnitt durch die Schneidplatte ist radialsymmetrisch (rhombisch, rechteckig, quadratisch, dreieckig) und die Befestigungsbohrung im Zentrum der Schneidplatte angeordnet, so daß diese in mehreren Positionen an der Haltevorrichtung befestigt werden kann und somit mehrere Schneiden der Schneidplatte nacheinander benutzt werden können.

Nach einer vorteilhaften Ausgestaltung der Erfindung ist der Handgriff ergonomisch ausgebildet, so daß ein ermüdungsarmes Arbeiten möglich ist.

Nach einer weiteren vorteilhaften Ausgestaltung der Erfindung werden beschichtete (TiN) Hartmetall-Schneidplatten verwendet, so daß sich die Standzeit erhöht.

Nach einer weiteren vorteilhaften Ausgestaltung der Erfindung ist in der Haltevorrichtung eine Bohrung zur möglichen Aufhängung und zur Drehlageorientierung der Haltevorrichtung vorhanden, so daß die Vorrichtung nicht beschädigt wird und der Benutzer eine haptische Rückmeldung über die Drehlage der Vorrichtung hat, wenn er sie in der Hand hält.

Nach einer vorteilhaften Verwendung der Erfindung wird die Vorrichtung zum Entgraten verwandt, so daß Grate einfach und sicher entfernt werden können.

Weitere Vorteile und vorteilhafte Ausgestaltungen der Erfindung sind der nachfolgenden Beschreibung, der Zeichnung und den Ansprüchen entnehmbar.

Ein Ausführungsbeispiel des Gegenstands der Erfindung ist in der Zeichnung als Vorrichtung zum Schärfen von Schneiden mit demontierter Hartmeltall-Schneidplatte dargestellt und im folgenden näher beschrieben.

In Fig. 1 ist ein Schneidenschärfgerät in Explosionszeichnung dargestellt. An einem Haltegriff 1 mit einer Querbohrung 2 ist eine Werkzeugaufnahme 3 angeordnet mit einer keilförmigen Ausnehmung 4, die eine seitliche Begrenzungswand aufweist. Zwischen Werkzeugaufnahme 3 und Griff 1 ist ein Wulst 6 vorgesehen, um bei Ausrutschen des Schneidgerätes Verletzungen zu vermeiden. In die Werkzeugaufnahme 3 bzw. in die Ausnehmung 4 ist eine Hartmetall-Schneidplatte 7 einsetzbar, die einen rhombischen Längsquerschnitt aufweist und eine Zentralbohrung 8, über die mittels einer nicht dargestellten Schraube diese Hartmetall-Schneidplatte an der Grundfläche der Ausnehmung 5 festschraubbar ist. Wegen der Radialsymmetrie der Schneidplatte 7 bezüglich der Zentralbohrung 8, kann die Schneidplatte 7 in zwei Positionen montiert werden und somit können alle 4 Schneidkanten 9 derselben ausgenutzt werden.

Das Schärfen von Schneiden erfolgt dadurch, daß eine Schneidkante 9 einer in der Werkzeugaufnahme 3 befestigten Schneidplatte 7 über die Schneidfläche oder die Längsfläche eines Schneidgeräts geführt wird und dabei einen Materialabtrag durch Schaben oder Schneiden bewirkt. Die Schneidfläche verbindet die beiden parallel oder keilförmig zueinander angeordneten Längsflächen. Die Schneidfläche und eine der Längsflächen bilden die Schneidkante der Schneide.

### Bezugszahlenliste

- 1: Haltegriff
- 2: Querbohrung
- 3: Werkzeugaufnahme
- 4: Ausnehmung
- 5: Grundfläche der Ausnehmung
- 6: Wulst
- 7: Schneidplatte
- 8: Zentralbohrung
- 9: Schneidkante

## Patentansprüche

1. Vorrichtung zum Schärfen von Schneiden von Schneidgeräten mittels eines Hartmetallwerkzeugs (7),
- mit einem Handgriff (1), an dessen einem freien Ende das Hartmetallwerkzeug befestigt ist und
- mit einem Schutzwulst (6) zwischen Hartmetallwerkzeug und Handgriff (1),
**dadurch gekennzeichnet,**
- **dass** als Hartmetallwerkzeug eine beispielsweise im Fräs einsatz verwend bare Schneidplatte (7) mit eckigem, radialsymmetrischen (rhombisch, rechteckig, quadratisch oder dreieckig) Längsquerschnitt und einer zentralen Befestigungsbohrung (8) dient,
- **dass** am Ende des Handgriffs eine Werkzeugaufnahme (3) mit keilförmiger Auflage (4) und seitlicher Grundfläche (5) zur Anlage und Befestigung der Schneidplatte (7) vorhanden ist, und
- **dass** die Schneidplatte (7) mit einer Schraube an der Werkzeugaufnahme (3) festschraubbar ist.

2. Vorrichtung nach Anspruch 1, **dadurch gekennzeichnet, daß** der Handgriff (1) ergonomisch ausgebildet ist.

3. Vorrichtung nach einem der vorhergehenden Ansprüche, **dadurch gekennzeichnet, daß** die Hartmetall-Schneidplatte (7) beschichtet ist.

4. Vorrichtung nach einem der vorhergehenden Ansprüche, **dadurch gekennzeichnet, daß** in der Haltevorrichtung (1) eine Bohrung (2) zur möglichen Aufhängung und zur Drehlageorientierung der Haltevorrichtung (1) vorhanden ist.

5. Verwendung eines Vorrichtung nach einem der vorhergehenden Ansprüche, **dadurch gekennzeichnet, daß** die Vorrichtung zum Entgraten verwandt wird.

## Claims

1. Device for sharpening blades of cutting devices by means of a hard metal tool (7),
- with a handle (1), at whose one free end the hard metal tool is fastened, and
- with a protective bead (6) between the hard metal tool and the handle (1), **characterised in that**
- a cutting plate (7) which is usable for instance in a milling insert and having a square, radially symmetric (rhombic, rectangular, square or triangular) longitudinal cross-section and a central fixing hole (8) serves as the hard metal tool,
- at the end of the handle is a tool holder (3) with a wedge-shaped support (4) and lateral base (5) for the arrangement and fixing of the cutting plate (7), and
- the cutting plate (7) can be screwed to the tool holder (3) by means of a screw.

2. Device according to claim 1, **characterised in that** the handle (1) is ergonomically developed.

3. Device according to one of the previous claims, **characterised in that** the hard metal cutting plate (7) is coated.

4. Device according to one of the previous claims, **characterised in that** a hole (2) is provided in the holding device (1) for the possible suspension and pivotal orientation of the holding device (1).

5. Use of a device according to one of the previous claims, **characterised in that** the device is used for deburring.

## Revendications

1. Dispositif pour aiguiser des lames d'appareils de coupe au moyen d'un outil en métal dur (7),
- avec une poignée (1), sur une extrémité libre de laquelle l'outil en métal dur est fixé et
- avec un renflement de protection (6) entre l'outil en métal dur et la poignée (1),
**caractérisé**
- **en ce qu'**on se sert comme outil en métal dur d'une plaque de coupe (7) utilisable par exemple dans l'insert de fraisage avec une section longitudinale anguleuse, à symétrie radiale et à forme rhomboïdale, rectangulaire, carrée ou triangulaire et avec un alésage de fixation (8) central,
- **en ce que**, sur l'extrémité de la poignée, on a un logement d'outil (3) avec support (4) en forme de clavette et une surface de base (5) latérale pour l'appui et la fixation de la plaque de coupe (7), et
- **en ce que** la plaque de coupe (7) peut être vissée avec une vis sur le logement d'outil (3).

2. Dispositif selon la revendication 1, **caractérisé en ce que** la poignée (1) est conçue de façon ergonomique.

3. Dispositif selon l'une quelconque des revendications précédentes, **caractérisé en ce que** la plaque de coupe en métal dur (7) est recouverte.

4. Dispositif selon l'une quelconque des revendications précédentes, **caractérisé en ce que**, dans le dispositif de retenue (1), il y a un alésage (2) pour la suspension possible et pour l'orientation de la position en rotation du dispositif de retenue (1).

5. Utilisation d'un dispositif selon l'une quelconque des revendications précédentes, **caractérisé en ce que** le dispositif est utilisé pour l'ébavurage.
